# FASCICULE DE BREVET EUROPEEN

(11) **EP 0 332 791 B1**
(45) Date de publication et mention de la délivrance du brevet: **04.03.1992**
(21) Numéro de dépôt: 88440056.5
(22) Date de dépôt: 04.07.1988
(51) Int. Cl.: E03C 1/126, E03C 1/14

(54) **Dispositif sanitaire pour le lavage et/ou le nettoyage**
Sanitärvorrichtung zum Waschen und/oder Reinigen
Sanitary device for washing and/or cleaning

(30) Priorité: 16.03.1988 FR 8803892
(43) Date de publication de la demande: 20.09.1989
(73) Titulaire: Laboratoires ANIOS S.A., 59260 Lille-Hellemmes (Nord) (FR)
(72) Inventeur: Planes, Alain, F-33000 Bordeaux Gironde (FR); Lefebvre, Jean, F-33000 Bordeaux Gironde (FR)
(74) Mandataire: Lepage, Jean-Pierre

(56) Documents cités:
- DE-A- 2 533 527
- DE-A- 2 853 981
- FR-A- 2 118 533
- FR-A- 2 256 993
- FR-A- 2 493 889
- US-A- 3 491 381
- US-A- 4 515 692

## Description

L'invention est relative à un dispositif sanitaire pour le lavage et/ou le nettoyage, tel que lavabo, évier, auge. Elle trouvera notamment son application dans le domaine médical et tout particulièrement chirurgical.

En effet, dans le milieu chirurgical, on connait toutes les précautions prises pour éviter, lors des interventions sur les patients, les risques de contamination et les risques d'infections secondaires qui en découlent.

Pour ce, les opérations chirurgicales s'effectuent dans des ambiances stériles et la majorité des accessoires sont constamment stérilisés par divers procédés.

En ce qui concerne la décontamination des salles, on connait par exemple des procédés qui permettent la pulvérisation d'une solution aseptisante.

Par contre, en ce qui concerne les individus, de grandes précautions sont prises quant à la propreté de leurs vêtements et de leurs parties du corps qui risquent d'être en contact avec le patient pendant l'opération.

A cet égard, il est connu que le chirurgien et tout le personnel des salles de chirurgie se nettoient les mains ainsi que les membres supérieurs d'une façon très efficace.

Ainsi, on connait des dispositifs sanitaires pour le lavage et/ou le nettoyage, tel que lavabo, évier, auge qui permettent notamment le lavage des avant-bras et des mains.

De tels dispositifs sont généralement réalisés en acier inoxydable et se présentent sous la forme d'une cuvette prolongée à sa partie supérieure par un dosseret qui permet sa fixation et celle de différents accessoires.

De telles cuvettes sont connectées à des moyens d'alimentation en eau et des moyens de filtration pour délivrer une eau exempte de germes bactéries ou microbes destinée notamment au lavage des avant-bras et mains du personnel hospitalier.

La cuvette se présente généralement sous la forme d'une cavité parallélépipédique en acier inox placée à une hauteur telle du sol qu'elle facilite le nettoyage des avant-bras et des mains sans pour autant souiller le sol de la salle.

En ce qui concerne les moyens d'alimentation en eau et de filtration, ils sont généralement constitués par un mitigeur mécanique ou thermostatique qui permet de mélanger de l'eau froide et de l'eau chaude à température voulue. Ce mitigeur est généralement suivi d'un détendeur, d'un filtre très fin, bloquant les particules de l'ordre de 3 microns, puis d'un manomètre pouvant contrôler la pression dans le circuit.

Généralement, ces différents dispositifs sont placés à la partie basse de la cuvette. Un tel circuit d'eau est ensuite relié à des vannes d'arrêt commandées par le genou de l'utilisateur. Un tel dispositif est connu du document FR-A-2.118.533.

Une telle réalisation permet à l'utilisateur d'éviter de devoir toucher un quelconque robinet d'arrêt avant et après s'être lavé les mains et ainsi évite les risques accrus de contamination.

De même, pour le distributeur de savon, généralement, on utilise un tel dispositif avec commande au coude ou encore aux pieds.

Au niveau de la délivrance de l'eau dans de tels dispositifs, celle-ci s'effectue par un col de cygne disposé à la partie supérieure du dosseret du dispositif, col de cygne en forme de U renversé.

Quelquefois, l'ouverture du col de cygne par laquelle est délivrée l'eau est équipée d'un filtre complémentaire apte à délivrer un litre à cinq litres par minute selon sa constitution.

De tels dispositifs sanitaires pour le lavage offrent tous les avantages inhérents à l'acier inoxydable en particulier sa tenue parfaite, son inaltérabilité, son esthétique durable. Cependant, de par leur nature, ils présentent une construction anguleuse et bien souvent blessante.

Pour pallier de tels inconvénients, on a transposé la technique classique décrite ci-dessus en utilisant des matières synthétiques moulées éventuellement armées pour réaliser la cuvette et le dosseret.

De telles réalisations constituent certains progrès grâce par exemple à l'utilisation du polyester armé qui permet une réalisation économique sans sacrifier pour résistance ou l'inaltérabilité. De plus, de tels dispositifs sanitaires, pour le lavage, en polyester armé ne présentent aucun angle vif, ce qui facilite le nettoyage et évite aux utilisateurs des chocs douloureux.

De telles installations de nettoyage des mains favorisent l'hygiène en milieu hospitalier et évitent les risques de contamination et d'infection secondaires lors d'interventions chirurgicales.

Par ailleurs, on connaît du document FR-A-2.493.889 un dispositif automatique de désinfection des appareils et éléments sanitaires ayant pour but de désinfecter la cuvette du dit élément sanitaire en déversant automatiquement, après chaque utilisation, un produit désinfectant sur les parois ayant été en contact avec l'eau et les produits de lavage divers utilisés dans la cuvette et les produits liquides déversés dans cette dernière par exemple en vue de leur évacuation.

Ce dispositif comporte un ensemble de réservoir et distributeur connectés à une alimentation en eau en vue de la préparation et la diffusion d'un échantillon d'une solution désinfectante sur la partie interne de la cuvette de l'élément sanitaire.

Une telle réalisation permet d'apporter une solution complémentaire à l'aseptisation des éléments ou dispositifs sanitaires.

Toutefois, des statistiques ont prouvé que subsistaient encore de tels risques malgré toutes les précautions prises par le personnel avant de telles interventions.

En effet, il apparaît que l'eau courante délivrée n'est pas toujours parfaitement stérile et au moment du nettoyage des mains, certains germes, bactéries ou microbes contaminent les utilisateurs malgré l'opération de lavage.

Des études spécifiques dans ce domaine ont montré que l'utilisateur d'un tel dispositif de lavage était contaminé lorsqu'il se lavait les mains du fait d'une part de germes, microbes ou bactéries qui viennent contaminer l'eau en stagnation à l'air libre et d'autre part par la présence d'objets, non stérilisés, divers entreposés par mégarde sur la cuvette ou le dosseret.

Enfin, on connaît d'autres systèmes de commande de dispositif sanitaire agissant sur l'alimentation en eau. En particulier, le document DE-A-2.853.981 décrit un dispositif de remplissage de baignoire prévu pour éviter les débordements lors du dit remplissage.

Le bec d'écoulement d'eau est alors connecté sur une vanne d'arrêt, et un dispositif électronique permet de contrôler un niveau maximum d'eau afin de stopper l'écoulement et d'éviter le débordement.

Cependant, un tel document n'apporte pas de solution quant aux inconvénients énoncés ci-dessus.

Le but de la présente invention est de proposer un dispositif sanitaire pour le lavage et/ou le nettoyage, tel que lavabo, évier ou auge, qui trouvera notamment son application dans le domaine médical et particulièrement chirurgical, qui permette de pallier les inconvénients des dispositifs précités et, de ce fait, autoriser une aseptie de tels dispositifs encore plus efficace.

Un des buts de la présente invention est de proposer un dispositif sanitaire pour le lavage et/ou le nettoyage qui interdit tout stockage intempestif d'objets quelconques sur le dispositif et qui évite au maximum la stagnation de l'eau à l'air libre.

Un autre but de la présente invention est de proposer un dispositif sanitaire pour le lavage et/ou le nettoyage qui permette de délivrer à l'utilisateur une eau stérile exempte de germes, microbes ou bactéries, grâce à un prélavage des conduits avant utilisation.

Un autre but de la présente invention est de proposer un dispositif sanitaire pour le lavage et/ou le nettoyage qui profite de l'utilisation des techniques connues dans le domaine du moulage de matières synthétiques pour réaliser la structure de l'invention et éviter toute accumulation de germes, microbes et bactéries en tout endroit du dispositif.

Un autre but de la présente invention est de proposer un dispositif sanitaire pour le lavage et/ou le nettoyage qui, grâce à une commande de délivrance de l'eau automatique évite un contact supplémentaire entre l'utilisateur et le dispositif.

D'autres buts et avantages de la présente invention apparaîtront au cours de la description qui va suivre qui n'est cependant donnée qu'à titre indicatif et qui n'a pas pour but de la limiter.

Selon la présente invention, le dispositif sanitaire pour le lavage et/ou le nettoyage, tel que lavabo, évier, auge, qui trouvera notamment son application dans le domaine médical et particulièrement chirurgical, comportant au moins une cuvette, un bec d'écoulement d'eau, et des moyens d'alimentation en eau, comportant une vanne d'arrêt commandée, ainsi que des moyens d'aseptisation pour éviter l'accumulation des germes, microbes, et bactéries au niveau du dit dispositif, est caractérisé par le fait que les dits moyens d'aseptisation sont prévus pour éviter l'accumulation des germes, microbes et bactéries en tout endroit du dit dispositif et sont constitués par :
- la cuvette présentant une forme telle que toutes ses faces sont, soit verticales, soit inclinées, pour éviter tout plan de pose et/ou recoin afin d'interdire au moins toute stagnation d'eau en tout endroit de la cuvette,
- la vanne d'arrêt présentant des moyens automatiques de commande, déclenchés par la présence de l'utilisateur, et tels que le dit bec soit prélavé par un écoulement d'eau avant que l'utilisateur n'ait pu placer ses mains sous l'ouverture du dit bec.

Selon les différents modes de réalisation de la présente invention, on évite l'accumulation des dits germes, microbes et bactéries au niveau de la forme même de la cuvette et du dosseret, et/ou à la réalisation structurelle du bec d'écoulement d'eau et des moyens d'alimentation, et/ou par le mode de commande de l'écoulement de l'eau.

La présente invention sera mieux comprise à la lecture de la description suivante accompagnée des dessins en annexe qui en font partie intégrante.

La figure 1 représente une vue en perspective de face avant du dispositif sanitaire pour le lavage et/ou le nettoyage selon la présente invention.

La figure 2 montre une vue en coupe du dispositif de la présente invention représenté à la figure 1 selon l'axe II-II.

La figure 3 montre une vue en coupe selon l'axe III-III de la figure 2.

La figure 4 montre un cadre de montage du dispositif de la présente invention, tel que représenté à la figure 1 qui, précise la constitution des moyens d'alimentation en eau du dit dispositif.

La présente invention vise un dispositif sanitaire pour le lavage et/ou le nettoyage, tel que lavabo, évier, auge. Il trouvera notamment son application dans le domaine médical et particulièrement chirurgical.

Un tel dispositif sanitaire est particulièrement destiné à équiper les enceintes chirurgicales et similaires pour permettre notamment au personnel médical de se nettoyer efficacement les mains et les avant-bras avant toute intervention chirurgicale.

Bien que plus spécialement développé pour être utilisé dans ce domaine, on pourra tout à fait utiliser le dispositif sanitaire de la présente invention dans d'autres domaines qui requièrent des conditions d'hygiène très importantes telles que par exemple le domaine alimentaire.

Un tel dispositif sanitaire, notamment pour le lavage et/ou le nettoyage des mains ou des avant-bras, est constitué de manière traditionnelle comme le montre la figure 1.

Ainsi, le dispositif 1 comprend au moins une cuvette 2, un bec d'écoulement d'eau 3 ainsi que des moyens d'alimentation en eau 4, représentés partiellement sur la figure 2 et décrits plus en détail en regard de la figure 4.

Selon la présente invention, le dispositif sanitaire 1, tel que lavabo, évier ou auge, comporte des moyens d'aseptisation pour éviter l'accumulation des germes, microbes et bactéries en tout endroit du dispositif 1.

Ces moyens d'aseptisation se présentent, selon la présente invention, sous plusieurs formes structurelles et réalisations d'éléments ainsi que dispositions relatives entre eux.

Les figures 1 à 3 montrent un mode de réalisation de la cuvette 2, constituant ces moyens d'aseptisation pour éviter l'accumulation des germes, microbes et bactéries au niveau de la cuvette.

En effet, la cuvette se présente sous une forme telle que toutes ses faces 5 sont, soit verticales, soit inclinées pour éviter tout plan de pose et/ou recoin afin d'interdire au moins toute stagnation d'eau.

En effet, on a vu qu'il fallait éviter ces stagnations néfastes qui sont sujettes à contaminations, celles-ci pouvant être par suite reprises par tout individu.

En outre, la cuvette 2 est prolongée vers le haut par un dosseret 6. Il s'agit là d'une réalisation traditionnelle.

Toutefois, selon la présente invention, le dit dosseret 6 présente, comme la cuvette 2, une forme telle que toutes ses faces 7 sont, soit verticales, soit inclinées pour éviter tout plan de pose et/ou recoin afin d'interdire au moins toute stagnation d'eau.

A ce sujet, il est constant que, dans les dispositifs connus traditionnels, la face supérieure 8 du dosseret 6 serve d'étagère de pose d'objets divers tels que savon, appareillage, etc... Ces différents objets sont toujours plus ou moins porteurs de microbes et sont donc indésirables sur un tel dispositif.

Le dispositif 1 de la présente invention ayant à ce niveau une surface inclinée évitera tout dépôt d'objets incontrôlé et non souhaité.

Les figures 1 à 3 schématisent différentes pentes de cuvettes et de dosserets, toutefois, des réalisations dérivées de celles-ci pourraient être envisagées sans pour autant sortir du cadre de l'invention.

La figure 4 représente d'une part un cadre 9 apte à faciliter la mise en place murale du lavabo ou similaire 1 et d'autre part un exemple de réalisation des moyens 4 d'alimentation en eau du dit lavabo.

Concernant ces derniers, ils comprennent notamment un mitigeur 10 mécanique ou thermostatique qui, à partir d'une alimentation eau froide 11 et eau chaude 12, délivre une eau à température souhaitée.

La sortie du mitigeur est dirigée vers un détendeur 13 puis vers un filtre 14 et enfin vers un manomètre 15.

Ainsi, en sortie de manomètre, on dispose d'une alimentation en eau quasiment stérile à pression contrôlée. A ce sujet, le filtre peut être notamment constitué par un filtre à membrane ou autre permettant une filtration jusque 3 microns.

De tels moyens d'alimentation 4 pourraient toutefois être simplifiés sans pour autant sortir du cadre de l'invention. En effet, on pourrait envisager, par exemple, une alimentation en eau froide simplement ou si l'on est sur un réseau déjà détendu, le détendeur et le manomètre ne seront plus indispensables.

Les dits moyens 4 d'alimentation en eau comportent également une vanne d'arrêt 16 commandée manuellement et/ou automatiquement. Cette vanne 16 sera connectée, telle que le montre la figure 4, en sortie du manométre 15.

Selon la présente invention, les dits moyens d'aseptisation sont constitués par une disposition particulière de la vanne d'arrêt 16 et du bec d'écoulement d'eau 3.

En effet, pour éviter au maximum la stagnation de l'eau à l'air libre, la dite vanne d'arrêt 16 est placée et connectée juste en amont du bec d'écoulement d'eau 3 comme le montre particulièrement la figure 2.

De plus, la dite vanne d'arrêt 16 et le bec d'écoulement 3 sont disposés relativement entre eux pour qu ils ne forment pas de système siphon et pour éviter toute eau stagnante.

Par ailleurs, selon la présente invention, le bec d'écoulement d'eau 3 permet de par sa configuration d'éviter la stagnation de l'eau à l'intérieur de son conduit d'écoulement. Un exemple de réalisation est notamment illustré à la figure 2. Toutefois, d'autres formes pourraient être envisagées.

Pour ce, le bec 3 présente une première ouverture dirigée vers l'arrivée d'eau, une seconde ouverture 18 dirigée vers la cuvette 2. Mais, contrairement au col de cygne traditionnel où l'on forme un U renversé dans lequel l'eau stagnera forcément, le bec 3 selon la présente invention comporte un conduit d'écoulement présentant une pente de la première ouverture 17 vers la seconde 18 ce sans point d'inflexion.

De plus, pour compléter ces dispositions, le dispositif de la présente invention est prévu tel que le dit bec d'écoulement 3 soit prélavé par un écoulement d'eau avant que l'utilisateur n'ait pu placer ses mains sous l'ouverture 18 du dit bec 3.

Pour ce, la dite vanne d'arrêt 16 présente des moyens 19 automatiques de commande de vanne, déclenchés par la présence de l'utilisateur.

Dans un mode de réalisation avantageux, la vanne d arrêt 16 est constituée par une électrovanne commandée électriquement et les dits moyens 19 automatiques de commande se présentent sous la forme d'une cellule photo-électrique.

Dans l'exemple tel que représenté, la dite cellule photo-électrique 19 est placée dans le dosseret 6 en regard de l'utilisateur afin qu'elle puisse détecter le corps de celui-ci, à une distance telle pour qu il ne puisse pas placer ses mains avant que l'eau ne s'écoule.

En effet, ainsi, lorsque l'utilisateur va s'approcher du lavabo 1 pour se laver les mains, la cellule photo-électrique 19 va détecter sa présence et enclencher l'électrovanne 16 autorisant alors un écoulement d'eau avant que l'utilisateur n'ait pu placer ses mains sous le bec 3.

Grâce à cette disposition, le bec 3 sera prélavé et de ce fait, on évacuera toutes les contaminations qui auraient pu éventuellement subsister dans l'intérieur du conduit 3.

En outre, le dispositif sanitaire 1 pour le lavage et/ou le nettoyage pourra être équipé d'autres dispositifs traditionnels tels que par exemple distributeur de savon.

Toutefois, dans ce cas, on utilisera avantageusement un distributeur de savon 20 interchangeable, commandé soit par le coude, soit par le genou ou encore par le pied de l'utilisateur.

En ce qui concerne la réalisation proprement dite de la cuvette et du dosseret, ceux-ci seront réalisés avantageusement en une matière synthétique armée telle que par exemple en polyester armé. On profitera des facilités de moulage pour constituer les différentes pentes évitant les stagnations d'eau.

Par l'artifice de moulage, on évitera également les bondes 21 rapportées. Ainsi, dans le cas présent, cette bonde 21 sera constituée par différentes perforations obtenues de moulages directement dans le fond de la cuvette 2.

Naturellement, d'autres mises en oeuvre de la présente invention, à la portée de l'Homme de l'Art, auraient pu être envisagées sans pour autant sortir du cadre de celle-ci.

## Revendications

1. Dispositif sanitaire (1) pour le lavage et/ou le nettoyage, tel que lavabo, évier, auge, qui trouvera notamment son application dans le domaine médical et particulièrement chirurgical, comportant au moins une cuvette (2), un bec (3) d'écoulement d'eau, et des moyens d'alimentation (4) en eau, comportant une vanne d'arrêt (16) commandée, ainsi que des moyens d'aseptisation pour éviter l'accumulation des germes, microbes, et bactéries au niveau du dit dispositif (1), caractérisé par le fait que les dits moyens d'aseptisation sont prévus pour éviter l'accumulation des germes, microbes et bactéries en tout endroit du dit dispositif (1) et sont constitués par :
- la cuvette (2) présentant une forme telle que toutes ses faces (5) sont, soit verticales, soit inclinées, pour éviter tout plan de pose et/ou recoin afin d'interdire au moins toute stagnation d'eau en tout endroit de la cuvette,
- la vanne d'arrêt (16) présentant des moyens (19) automatiques de commande, déclenchés par la présence de l'utilisateur, et tels que le dit bec (3) soit prélavé par un écoulement d'eau avant que l'utilisateur n'ait pu placer ses mains sous l'ouverture (18) du dit bec (3).

2. Dispositif sanitaire selon la revendication 1, caractérisé par le fait que la cuvette (2) est prolongée vers le haut par un dosseret (6), présentant une forme telle que toutes ses faces (7) sont, soit verticales, soit inclinées, pour éviter tout plan de pose et/ou recoin afin d'interdire au moins toute stagnation d'eau en tout endroit du dosseret.

3. Dispositif sanitaire selon la revendication 1, caractérisé par le fait que la dite vanne d'arrêt (16) est placée et connectée juste en amont du bec d'écoulement d'eau (3) pour éviter au maximum la stagnation de l'eau à l'air libre .

4. Dispositif sanitaire selon la revendication 1, caractérisé par le fait que la dite vanne d'arrêt (16) et le dit bec (3) sont disposés relativement tels qu'ils ne forment pas de système siphon.

5. Dispositif sanitaire selon la revendication 1, caractérisé par le fait que le bec d'écoulement d'eau (3) présente une première ouverture (17) dirigée vers l'arrivée d'eau et une seconde ouverture (18) dirigée vers l'utilisation, ainsi qu'un conduit d'écoulement présentant une pente de la première ouverture (17) vers la seconde (18) dirigée vers la dite cuvette (2) sans point d'inflexion.

6. Dispositif sanitaire selon la revendication 1, caractérisé par le fait que les dits moyens automatiques de commande (19) se présentent sous la forme d'une cellule photo-électrique, disposée telle qu'elle soit apte à détecter le corps de l'individu pour qu'il ne puisse pas placer ses mains avant que l'eau ne s'écoule.

7. Dispositif sanitaire selon la revendication 1, caractérisé par le fait qu'il comporte en outre un distributeur de savon (20) interchangeable, commandé par le coude ou le genou, ou le pied de l'utilisateur.
8. Dispositif sanitaire selon la revendication 1, caractérisé par le fait que la cuve (2) et le dosseret (6) sont réalisés par moulage en matière synthétique armée.

## Patentansprüche

1. Sanitärvorrichtung (1) zum Spülen und/oder Reinigen, wie Waschbecken, Spülbecken, Trog, die nämlich ihre Anwendung auf dem medizinischen und, insbesondere, chirurgischen Gebiet finden wird, umfassend mindestens ein Becken (2), einen Wasserauslauf (3) und Wasserzufuhrmittel, die ein gesteuertes Absperrventil (16) umfassen, sowie Mittel zum Aseptisieren, um eine Ansammlung von Keimen, Mikroben und Bakterien im Bereich der genannten Vorrichtung (1) zu vermeiden, dadurch gekennzeichnet, daß die genannten Mittel zum Aseptisieren zum Vermeiden der Ansammlung von Keimen, Mikroben und Bakterien im irgendwelchen Bereich der genannten Vorrichtung (1) vorgesehen sind und bestehen aus:
- dem Becken (2), das so ausgestaltet ist, daß seine sämtlichen Flächen (5) entweder senkrecht oder geneigt sind, um jede Ablagerungsebene und/oder Winkel zu vermeiden, damit wenigstens jede Stauung des Wassers im irgendwelchen Bereich des Beckens behindert wird,
- dem Absperrventil (16), das automatische Steuermittel (19) aufweist, die von der Anwesenheit des Gebrauchers ausgelöst werden und zwar derart, daß der genannte Auslauf (3) durch einen Wasserlauf vorher gespült wird, bevor der Gebraucher die Hände unter die Öffnung (18) des genannten Auslaufs (3) bringen kann.

2. Sanitärvorrichtung nach Anspruch 1, dadurch gekennzeichnet, daß das Becken (2) nach oben durch eine Rückwand (6) verlängert ist, die so ausgestaltet ist, daß ihre sämtlichen Flächen (7) entweder senkrecht oder geneigt sind, um jede Ablagerungsebene und/oder Winkel zu vermeiden, damit wenigstens jede Stauung des Wassers im irgendwelchen Bereich der Rückwand behindert wird.

3. Sanitärvorrichtung nach Anspruch 1, dadurch gekennzeichnet, daß das genannte Absperrventil (16) unmittelbar stromaufwärts des Wasserauslaufs (3) angeordnet und angeschlossen ist, um die Stauung des Wassers im Freien maximal zu behindern.

4. Sanitärvorrichtung nach Anspruch 1, dadurch gekennzeichnet, daß das genannte Absperrventil (16) und der genannte Wasserauslauf (3) so zu einander angeordnet sind, daß sie kein Siphon-system bilden.

5. Sanitärvorrichtung nach Anspruch 1, dadurch gekennzeichnet, daß der Wasserauslauf (3) eine erste, nach der Wasserzufuhr gerichtete Öffnung (17) und eine zweite, nach dem Gebraucher gerichtete Öffnung (18), sowie eine Auslaufleitung, die eine nach dem genannten Becken (2) gerichtete Neigung von der ersten Öffnung (17) zur zweiten Öffnung (18), ohne Wendepunkt, aufweist.

6. Sanitärvorrichtung nach Anspruch 1, dadurch gekennzeichnet, daß die genannten automatischen Steuermittel (19) als eine Photozelle ausgestaltet sind, die so angeordnet ist, daß sie den Körper des Gebrauchers so detektieren kann, daß er die Hände nicht anbringen kann, bevor das Wasser herausfließt.

7. Sanitärvorrichtung nach Anspruch 1, dadurch gekennzeichnet, daß sie außerdem einen auswechselbaren, vom Ellbogen oder Knie oder Fuß des Gebrauchers bedienten Seifenspender umfaßt.

8. Sanitärvorrichtung nach Anspruch 1, dadurch gekennzeichnet, daß das Becken (2) und die Rückwand (6) durch Formgießen aus armiertem Kunststoff hergestellt sind.

## Claims

1. Sanitary device (1) for washing and/or cleaning, such as a washbasin, sink or trough, which will find an application, notably, in the medical, and particularly surgical, field, comprising at least a bowl (2), a water outflow spout (3) and water supply means (4), comprising a controlled on-off valve, as well as aseptization means for preventing the accumulation of germs, microbes and bacteria in the region of the said device (1), characterized by the fact that the said aseptization means are designed to prevent the accumulation of germs, microbes and bacteria at any point on the said device (1) and are constituted by:
- the bowl (2) having a shape such that all its faces (5) are either vertical or inclined to preclude any plane of deposition and/or recess in order to prevent at least any stagnation of water in any place in the bowl,
- the on-off valve (16) having automatic control means (19), triggered by the presence of the user, and such that the said spout (3) is pre-washed by a flow of water before the user has placed his hands below the opening (18) of the said spout (3).

2. Sanitary device according to claim 1, characterized by the fact that the bowl (2) is prolonged upwardly by a back (6), having a shape such that all its faces (7) are either vertical or inclined to preclude any plane of deposition and/or recess in order to prevent at least any stagnation of water in any place on the back.

3. Sanitary device according to claim 1, characterized by the fact that the said on-off valve (16) is placed and connected just upstream of the water outflow spout (3) to prevent as far as possible any stagnation of water in contact with the outside air.

4. Sanitary device according to claim 1, characterized by the fact that the said on-off valve (16) and the said spout (3) are arranged relatively such that they do not form a syphon system.

5. Sanitary device according to claim 1, characterized by the fact that the water outflow spout (3) has a first opening (17) directed towards the water inlet and a second opening (18) directed towards the area of use, as well as a flow conduit having a slope from the first opening (17) towards the second opening (18) directed towards the said bowl (2) without any point of inflection.

6. Sanitary device according to claim 1, characterized by the fact that the said automatic control means (19) take the form of a photocell disposed in such a way that it is able to detect the body of the user so that he cannot place his hands before the water flows.

7. Sanitary device according to claim 1, characterized by the fact that it further comprises an interchangeable soap dispenser (20) controlled by the elbow, knee or foot of the user.

8. Sanitary device according to claim 1, characterized by the fact that the bowl (2) and the back (6) are produced by moulding a reinforced synthetic material.
